# EUROPÄISCHE PATENTSCHRIFT

(11) **EP 0 340 745 B1**
(45) Veröffentlichungstag und Bekanntmachung des Hinweises auf die Patenterteilung: **07.11.1990**
(21) Anmeldenummer: 89107991.5
(22) Anmeldetag: 03.05.1989
(51) Int. Cl.: F02M 25/00

(54) **Vorrichtung zum Zuführen eines Kraftstoff-Zusatzmittels in den Kraftstoffbehälter eines Kraftfahrzeuges**
Device for feeding a fuel additive into the fuel tank of motor vehicle
Dispositif pour l'introduction d'un additif de carburant dans le réservoir d'essence d'un véhicule automobile

(30) Priorität: 06.05.1988 DE 3815523
(43) Veröffentlichungstag der Anmeldung: 08.11.1989
(73) Patentinhaber: AUDI AG, 85045 Ingolstadt (DE)
(72) Erfinder: Naumann, Fritz, Dr., D-8071 Stammham (DE); Haldenwanger, Hans-Günther, D-8070 Ingolstadt (DE); Reim, Herwig, D-8079 Buxheim (DE)
(74) Vertreter: Le Vrang, Klaus

(56) Entgegenhaltungen:
- DE-A- 2 458 711
- FR-A- 637 907
- GB-A- 2 176 842
- US-A- 2 848 067
- US-A- 4 596 277
- US-A- 4 621 593

## Beschreibung

Die Erfindung betrifft eine Vorrichtung zum Zuführen eines Kraftstoff-Zusatzmittels in den Kraftstoffbehälter eines Kraftfahrzeuges, wobei das Zusatzmittel aus einem Vorratsbehälter über eine Pumpeinrichtung dem Kraftstoff zugemischt wird.

In Ländern mit schlechten Kraftstoffquallitäten kann es angezeigt sein, den Kraftstoff ein Zusatzmittel bzw. Additiv beizumengen, um Funktionsstörungen an der Brennkraftmaschine durch unerwünschte Ablagerungen auszuschließen.

Aufgabe der Erfindung ist es, eine herstellungstechnisch einfache, kostengünstige und funktionssichere Vorrichtung der gattungsgemäßen Art zu schaffen, mit der eine ausreichend genaue Beimengung des Kraftstoff-Zusatzmittels durchführbar ist.

Diese Aufgabe wird erfindungsgemäß mit den kennzeichnenden Merkmalen des Patentanspruches 1 gelöst. Vorteilhafte und zweckmäßige Weiterbildungen der Erfindung sind den Patentansprüchen 2 bis 7 entnehmbar.

Durch die erfindungsgemäßen Maßnahmen kann eine im Kraftfahrzeug vorhandene Druckquelle, insbesondere eine Unterdruckquelle, als Medium verwendet werden, welches die Verdrängerpumpe antreibt. Als wesentliche Teile sind somit lediglich ein Steuerventil und die Verdrängerpumpe mit den entsprechenden Verbindungsleitungen und zwei Rückschlagventilen erforderlich. Das Steuerventil wird in besonders vorteilhafter Weise unmittelbar von dem Verschluß des Kraftstoffbehälters betätigt, derart, daß mit Jedem Öffnen des Kraftstoffbehälters automatisch eine Beimengung des Kraftstoff-Zusatzmittels erfolgt.

Ein Ausführungsbeispiel der Erfindung ist im folgenden mit weiteren Einzelheiten näher erläutert. Die schematische Zeichnung zeigt eine Vorrichtung mit einer unterdruckbetätigten Membranpumpe und einem Zweiwege-Steuerventil.

Die dargestellte Vorrichtung zeigt einen Vorratsbehälter (10) für das dem Kraftstoff zuzuführende Kraftstoff-Zusatzmittel (z. B. G 15). Der Vorratsbehälter (10) kann in nicht dargestellter Weise mit einer Anzeigeeinrichtung versehen sein, welche optisch oder akustisch anzeigt, ob Zusatzmittel in den Vorratsbehälter (10) nachzufüllen ist.

Der Vorratsbehälter (10) ist über eine Leitung (12) mit einer Membranpumpe (14) als Pumpeinrichtung verbunden. Die Membranpumpe (14) setzt sich aus einem Gehäuse (16), einer elastische Membrane als bewegliches Pumpenelement (18) und einer die Membrane in einer Richtung vorspannenden Feder (20) zusammen. Die Membrane (18) unterteilt das Gehäuse (16) in zwei Kammern (22,24).

In die Kammer (22) mündet die Leitung (12), in die ein Rückschlagventil (26) eingeschaltet ist. Das Rückschlagventil (26) ist in Richtung zur Kammer (22) durchgängig, in Gegenrichtung zum Vorratsbehälter jedoch gesperrt. Ferner mündet in die Kammer (22) eine weitere Leitung (28), in die ein zweites, ansteuerbares Rückschlagventil (30) eingeschaltet ist.

Das Rückschlagventil (30) bildet mit einem Gehäuseabschnitt (32) und einer das bewegliche Ventilglied tragenden Membrane (34) eine abgeschlossene Kammer (36), in die auch die die Membrane vorspannende Feder (38) eingesetzt ist.

Die Leitung (28) dient zum Zuführen des Zusatzmittels entweder unmittelbar in den Kraftstoffbehälter, in das Einfüllrohr des Kraftstoffbehälters oder in eine Kraftstoff-Rücklaufleitung der Brennkraftmaschine.

Die Kammer (24) der Membranpumpe (14) sowie die Kammer (38) des ansteuerbaren Rückschlagventiles (30) sind über je eine Leitung (40,42) mit einem Zweiwege-Steuerventil (44) verbunden. Ferner ist das Steuerventil (44) über eine Leitung (46), in die ein Unterdruck-Vorratsbehälter (48) eingeschaltet ist, mit einer Unterdruckquelle des Kraftfahrzeuges verbunden. Die Unterdruckquelle kann entweder eine im Kraftfahrzeug vorhandene Unterdruck-Pumpe (z. B. für einen Bremskraftverstärker) oder bei einer Drosselklappen gesteuerten Brennkraf tmaschine das Saugrohr stromab der Drosselklappe sein.

Das Steuerventil (44) besitzt einen aus dessen Gehäuse (52) herausragenden Steuerschieber (50), der durch eine innen liegende Feder (54) in einen Schaltzustand vorgespannt ist, in dem er über die Leitung (40) die Kammer (24) .der Membranpumpe (14) belüftet (Belüftungsventil 53) und über die Leitung (42) die Kammer (38) des aufsteuerbaren Ventiles (30) mit Unterdruck beaufschlagt. Diese Unterdruckbeaufschlagung bewirkt, daß das Rückschlagventil (34) geöffnet ist. Diesen Schaltzustand nimmt das Steuerventil (44) ein, wenn der Verschluß (hier Schraubverschlußkappe 56) des Kraftstoffbehälter-Einlaufstutzens (58) abgenommen ist (zum Betanken des Kraftfahrzeuges).

Bei geschlossenem Kraftstoffbehälter bzw. aufgeschraubter Schraubverschlußkappe (56) wird der Steuerschieber (50) durch den ringförmigen Kragen (56 a) in den zweiten Schaltzustand bewegt, wobei nunmehr die Leitung (42) und die Kammer (38) des Rückschlagventiles (30) belüftet sind (Belüftungsschlitz 51) und die Kammer (24) der Membranpumpe (14) über die Leitung (40) mit Unterdruck beaufschlagt wird.

Die Funktion der beschriebenen Vorrichtung ist wie folgt:
Bei geschlossenem Kraftstoffbehälter bzw. aufgesetzter Schraubverschlußkappe (56) ist über das Steuerventil (44) die Kammer (24) der Membranpumpe (14) mit Unterdruck beaufschlagt, wodurch die Membrane (18) entgegen der Kraft der Feder (20) auf der Zeichnung nach oben bewegt wird. Durch die dabei stattfindende Volumenvergrößerung in der Kammer (22) wird das Rückschlagventil (26) aufgezogen und Kraftstoff-Zusatzmittel aus dem Vorratsbehälter (10) in die Kammer (22) gefördert. Sollte in dieser Stellung aus irgend einem Grunde die Unterdruckversorgung unterbrochen sein oder aussetzen, so reicht die Kraft der Feder (20) nicht aus, um entgegen der Kraft der Feder (38) das Rückschlagventil (30) zu öffnen und ungewollt Zusatzmittel dem Kraftstoffbehälter zuzuführen.

Wird nunmehr die Schraubverschlußkappe (56) zum Befüllen des Kraftstoffbehälters geöffnet, so nimmt das Steuerventil (44) den anderen Schaltzustand ein, bei dem nunmehr die Leitung (40) belüftet und die Leitung (42) mit Unterdruck beaufschlagt wird. Dadurch öffnet das Rückschlagventil (30) und es wird durch die Kraft der Feder (20) die Membrane (18) auf. der Zeichnung nach unten bewegt und das in der Kammer (22) befindliche Zusatzmittel in einer definierten Menge dem Kraftstoffbehälter zugeführt bzw. dem Kraftstoff zugemischt.

Die jeweils aus der Kammer (22) beim Betanken des Kraftfahrzeuges zugeführte Menge an Zusatzmittel kann so definiert sein, daß sie beim vollständigen Betanken des Kraftstoffbehälters (maximaler Tankinhalt) gerade noch ausreicht, um die beabsichtigte Wirkung in der Brennkraftmaschine zu erfüllen. Dadurch wird vermieden, daß bei der üblichen Betankung (statistisch ca. jeweils 2/3 des maximalen Tankinhaites) keine Überdosierung erfolgt. Gegebenenfalls wäre es möglich, an dem Steuerschieber des Steuerventiles (44) (oder an einer anderen geeigneten Stelle) ein Sperrhebelchen oder ein Sperrventil vorzusehen, über welches eine Zumischung von Zusatzmittel unterbindbar ist, wenn der Tankverschluß ohne beabsichtigtes Auftanken geöffnet werden soll. Der Tankverschluß kann zweckmäßig mit einem Hinweisschild versehen sein, welches auf den Zusammenhang zwischen dem Öffnen des Tankverschlusses und dem damit verbundenen Zumischen des Zusatzmittels aufmerksam macht.

In nicht dargestellter Weise kann das Steuerventil (44) - oder das Steuerventil (44) und der Unterdruck-Vorratsbehälter (48) als Baueinheit - unmittelbar am Kraftstoffbehälter oder am Kraftstoffeinfüllrohr (58) angeordnet sein. Gegebenenfalls kann sogar die gesamte, in der Zeichung dargestellte Vorrichtung eine einzige Baueinheit bilden.

## Patentansprüche

1. Vorrichtung zum Zuführen eines Kraftstoff-Zusatzmittels in den Kraftstoffbehälter eines Kraftfahrzeuges, wobei das Zusatzmittel aus einem Vorratsbehälter über eine Pumpeinrichtung dem Kraftstoff zugemischt wird, dadurch gekennzeichnet, daß die Pumpeinrichtung eine pneumatisch betätigte Verdrängerpumpe (14) ist, deren bewegliches Pumpenelement (18) über ein Steuerventil (44) entgegen der Kraft einer vorgespannten Feder (20) druckgesteuert verstellbar ist und dabei das Volumen einer mit dem Vorratsbehälter (10) und dem Kraftstoffbehälter verbundenen Kammer (22) zur Förderung einer definierten Menge verdrängt, wobei zwischen Vorratsbehälter (10) und Kammer (22) sowie zwischen Kammer (22) und Kraftstoffbehälter je ein in Richtung zum Kraftstoffbehälter durchgängiges Rückschlagventil (26,30) vorgesehen ist.

2. Vorrichtung nach Anspruch 1, dadurch gekennzeichnet, daß die Verdrängerpumpe eine Membranpumpe (14) ist.

3. Vorrichtung nach den Ansprüchen 1 und 2, dadurch gekennzeichnet, daß die Verdrängerpumpe unterdruckbetätigt ist und daß zwischen dem Steuerventil (44) und der Unterdruckquelle ein Unterdruck-Vorratsbehälter (48) angeordnet ist.

4. Vorrichtung nach den Ansprüchen 1 bis 3, dadurch gekennzeichnet, daß das Steuerventil (44) ein Zweiwege-Ventil ist, welches im einen Schaltzustand die Verdrängerpumpe (14) und im anderen Schaltzustand das als ansteuerbares Ventil ausgebildete Rückschlagventil (30) zwischen Verdrängerpumpe und Kraftstoffbehälter mit der Unterdruckquelle verbindet.

5. Vorrichtung nach Anspruch 4, dadurch gekennzeichnet, daß das Steuerventil (44) die jeweils nicht mit Unterdruck beaufschlagte Kammer (24,38) der Verdrängerpumpe (14) bzw. des Rückschlagventiles (30) mit der Atmosphäre verbindet.

6. Vorrichtung nach einem oder mehreren der Ansprüche 1 bis 5, dadurch gekennzeichnet, daß das Steuerventil (44) von dem Verschluß (56) des Kraftstoffbehälters gesteuert ist.

7. Vorrichtung nach Anspruch 6, dadurch gekennzeichnet, daß das Steuerventil (44) benachbart dem Einfüllstutzen (58) des Kraftstoffbehälters angeordnet ist und unmittelbar durch den Kraftsoffbehälterverschluß (56) betätigt ist.

## Claims

1. Device for feeding a fuel additive into the fuel tank of a motor vehicle, the additive being mixed into the fuel from a reservoir via a positive displacement pump, characterized in that the positive displacement pump (14) is pneumatically actuated and its moveable pump element (18) can be displaced under pressure control via a control valve (44) counter to the force of a prestressed spring (20) and in the process, for the purpose of delivering a defined quantity, displaces the volume of a chamber (22) connected to the reservoir (10) and the fuel tank, a nonreturn valve (26, 30) opening towards the fuel tank being inserted in each case between reservoir (10) and chamber (22) and between chamber (22) and fuel tank, and in that the control valve (44) is a two-way valve which, in one control state, connects the positive displacement pump (14) to the pressure source and, in the other control state, connects the nonreturn valve (30) between positive displacement pump and fuel tank, said nonreturn valve being designed as a controllable valve, to the pressure source.

2. Device according to Claim 1, characterized in that the positive displacement pump is a diaphragm pump.

3. Device according to Claims 1 and 2, characterized in that the positive displacement pump is vacuum-actuated and in that a vacuum reservoir (48) is arranged between the control valve (44) and the vacuum source.

4. Device according to Claim 3, characterized in that the control valve (44) connects the chamber (24, 38), which is not subjected to a vacuum at a particular time, of the positive displacement pump (14) or of the nonreturn valve (30), respectively, to the atmosphere.

5. Device according to one or more of Claims 1 to 4, characterized in that the control valve (44) is controlled by the cap (56) of the fuel tank.

6. Device according to Claim 5, characterized in 5 that the control valve (44) is arranged adjacent to the filler pipe (58) of the fuel tank and is actuated directly by the fuel tank cap (56).

## Revendications

1. Dispositif d'injection d'un additif pour carburant dans le réservoir d'essence d'un véhicule automobile, l'additif en provenance d'un réservoir étant ajouté au carburant au moyen d'une pompe volumétrique, caractérisé en ce que la pompe volumétrique (14) est actionnée pneumatiquement et son élément mobile de pompage (18) est susceptible d'être déplacé sous la commande d'une pression par l'intermédiaire d'une valve-pilote (44) contre la force antagoniste d'un ressort précontraint (20), ce qui produit un refoulement du volume d'une chambre (22) en communication avec le réservoir d'additif (10) et avec le réservoir d'essence, pour le refoulement d'une quantité définie, des clapets antiretour (26, 30) qui s'ouvrent en direction du réservoir d'essence étant prévus respectivement entre le réservoir d'additif (10) et la chambre (22) et entre la chambre (22) et le réservoir d'essence, et en ce que la valve-pilote (44) est une valve à deux voies qui, dans un état de commutation, relie la pompe volumétrique (14) à la source de pression et, dans l'autre état de commutation, relie à la source de pression le clapet antiretour (30) qui se trouve entre la pompe volumétrique et le réservoir d'essence et qui est réalisé sous la forme d'une valve comman- dable.

2. Dispositif selon la revendication 1, caractérisé en ce que la pompe volumétrique est une pompe à diaphragme.

3. Dispositif selon la revendication 1 ou 2, caractérisé en ce que la pompe volumétrique est actionnée par dépression et en ce qu'une chambre à dépression (48) est disposée entre la valve-pilote (44) et la source de dépression.

4. Dispositif selon la revendication 3, caractérisé en ce que la valve-pilote (44) met à chaque fois en communication avec l'atmosphère celle des chambres (24, 38) de la pompe volumétrique (14) et du clapet antiretour (30) qui n'est pas mise sous dépression.

5. Dispositif selon l'une quelconque des revendications 1 à 4, caractérisé en ce que la valve-pilote (44) est commandée par le bouchon (56) du réservoir d'essence.

6. Dispositif selon la revendication 5, caractérisé en ce que la valve-pilote (44) est disposée à proximité de la tubulure de remplissage (58) du réservoir d'essence et est actionnée directement par le bouchon (56) du réservoir d'essence.
